# EUROPÄISCHE PATENTSCHRIFT

(11) **EP 0 495 233 B1**
(45) Veröffentlichungstag und Bekanntmachung des Hinweises auf die Patenterteilung: **02.03.1994**
(21) Anmeldenummer: 91121969.9
(22) Anmeldetag: 20.12.1991
(51) Int. Cl.: E05D 15/52

(54) **Ausstellvorrichtung für ein Fenster, eine Tür o. dgl.**
Check for a window, door or the like
Bras de compas pour une fenêtre, une porte ou similaire

(30) Priorität: 15.01.1991 DE 9100433 U
(43) Veröffentlichungstag der Anmeldung: 22.07.1992
(73) Patentinhaber: ROTO FRANK Aktiengesellschaft, 70745 Leinfelden-Echterdingen (DE)
(72) Erfinder: Possehn, Willfried, W-7000 Stuttgart 1 (DE)

(56) Entgegenhaltungen:
- EP-A- 316 555
- DE-U- 7 520 486
- FR-A- 2 117 320
- FR-A- 2 436 241
- FR-A- 2 551 487

## Beschreibung

Die Erfindung betrifft eine Ausstellvorrichtung für ein Fenster, eine Tür od. dgl., mit einem mindestens kippbaren Flügel, mit einem Ausstellarm, der im eingebauten Zustand an einem Ende in einem am Festrahmen befestigten Lagerbock und am anderen Ende an einem Gleitstück jeweils drehbar gelagert ist, und mit einem Zusatzarm, der einerseits am Ausstellarm, andererseits an einem Anschlagstück jeweils drehbar angelenkt ist, wobei das Gleitstück und das Anschlagstück im eingebauten Zustand in einer hinterschnittenen Beschlagnut eines aus Strangpreßprofilen hergestellten Flügelrahmens angeordnet sind und die die Öffnungsweite der Beschlagsnut begrenzenden Querstege von Längsstegen des Gleitstücks und des Anschlagstücks untergriffen sind und das Gleitstück in der Beschlagsnut längsverschiebbar geführt ist, während das Anschlagstück entweder in der Beschlagsnut ortsfest fixiert oder ebenfalls längsverschiebbar geführt ist und Gleitstück und Anschlagstück im eingebauten Zustand zur Begrenzung der Endkippöffnungsweite des Flügels mit ihren benachbarten Stirnflächen zur gegenseitigen Anlage gelangen, wobei Mittel vorgesehen sind zur Änderung der Endkippöffnungsweite und bei der Endkippöffnungsstellung des Flügels eine Zuschlagsicherung in Wirkung getreten ist, die aus einem Federstahlband mit Federzunge und Rastnase besteht, welche einen Rastnocken am Gegenstück lösbar hintergreift, und eines der in der Beschlagsnut angeordneten Stücke unterteilt ist in ein Anlenkstück und ein Raststück.

Eine derartige, aus dem DE-GM 7 520 486 vorbekannte Ausstellvorrichtung ermöglicht eine Änderung der Endkippöffnungsweite des Flügels unter Aufrechterhaltung der Funktion der Zuschlagsicherung. Die Verstellung der Endkippöffnungsweite des Flügels erfolgt bei einer aus Ausstellarm und daran angelenktem Zusatzarm bestehenden Ausstellvorrichtung, bei der beide Arme flügelseitig ein in einer hinterschnittenen Beschlagsnut angeordnetes Gleitstück und Anschlagstück tragen, durch Veränderung des in der Endkippöffnungsstellung wirksamen Abstands zwischen den flügelseitigen Anlenkstellen von Ausstellarm und Zusatzarm. Während der Kippöffnungsbewegung des Flügels bewegen sich Gleitstück und Anschlagstück aufeinander zu. Sobald die einander gegenüberliegenden Stirnflächen von Gleitstück und Anschlagstück zum gegenseitigen Anschlag kommen, ist die Kippöffnungsbewegung gestoppt und die Endkippöffnungsweite des Flügels erreicht. In dieser Endkippöffnungsstellung ist die Zuschlagsicherung in Funktion, die sicherstellt, daß der Flügel sich nicht unbeabsichtigt an den Festrahmen zurückbewegen kann. Die Zuschlagsicherung besteht aus einem an der Unterseite des Anschlagstücks befestigten Federstahlband, das mit einer über die dem Gleitstück zugewandten Stirnfläche hinausragenden Federzunge mit am freien Ende angeordneter Rastnase versehen ist, die einen ebenfalls an der Unterseite des Gleitstücks befindlichen Rastnocken lösbar hintergreift.

Um eine Änderung des wirksamen Abstands zwischen den flügelseitigen Anlenkstellen von Ausstellarm und Zusatzarm zur Veränderung der Endkippöffnungsweite des Flügels zu ermöglichen, ist die Anlenkstelle des Ausstellarms am Gleitstück in Längsrichtung der Beschlagsnut außermittig angeordnet. Damit sind die Abstände von der Anlenkstelle zur einen oder anderen Stirnfläche des Gleitstücks unterschiedlich groß. Durch Drehen des Gleitstücks um 180° sind somit zwei unterschiedliche Endkippöffnungsstellungen erzielbar.

Die Änderung der Kippöffnungsweite erfordert einen Ausbau des in der Beschlagsnut geführten Anschlagstücks, damit dieses dann um 180° gewendet erneut in die Beschlagsnut eingeschoben werden kann. Dies ist sehr umständlich. Auch ist an beiden Enden des Gleitstücks die Anordnung je eines Rastnockens notwendig, wobei jeweils nur einer der Rastnocken in Funktionsstellung benötigt und benutzt wird. Bedingt durch die Wendbarkeit des Gleitstücks um 180° sind nur zwei unterschiedliche Endkippöffnungsweitenbegrenzungen erreichbar.

Um vier Einstellmöglichkeiten zu erhalten, kann auch das Anschlagstück zur Anlenkstelle des Zusatzarms entsprechend asymmetrisch ausgestaltet und an beiden Enden ebenfalls mit Rastnocken versehen werden. Zusätzlich ist jedoch ein zwischen Gleitstück und Anschlagstück in der Beschlagsnut gelagertes Distanzstück erforderlich, das dann an beiden Enden je eine Federzunge mit Rastnase aufweisen muß, damit das Distanzstück sowohl mit den Rastnocken des Gleitstücks als auch den Rastnocken des Anschlagstücks gleichzeitig zusammenwirken kann, wobei dann jeweils zwei Rastnocken unbenutzt sind.

Eine Änderung der Endkippöffnungsweite des Flügels, wobei in dessen Endkippöffnungsstellung eine Zuschlagsicherung wirksam wird, ist auch aus der EP-A 0 316 555 bekannt. Der Ausstellarm ist am flügelseitigen Ende mit einem Bundbolzen versehen, der ein Langloch einer im Falz des Flügels befestigten Stulpschiene durchgreift und darin gleitbar gelagert ist. Die Endkippöffnungsweite des Flügels ist beim Anschlagen des Bundbolzens an einem Ende des Langlochs erreicht.

Zur Änderung der wirksamen Länge des Langlochs dient ein aus einem Federstahlband bestehendes Anschlagstück, das auf die Oberfläche der Stulpschiene aufzusetzen und mit einem Zapfen in eine von mehreren Aufnahmebohrungen der Stulpschiene einzustecken ist, wobei eine Abbiegung des Federstahlbandes in das Langloch eingreift und damit den Verschiebeweg des Bundbolzens des Ausstellarms begrenzt. Zur Sicherung des Anschlagstücks gegen ein ungewolltes Aushängen stützt es sich in allen Betriebsstellungen an der Unterseite des Ausstellarms ab.

Um das aufgesetzte Anschlagstück um das Maß des Abstands der Aufnahmebohrungen versetzen zu können, muß die Überdeckung durch den Ausstellarm aufgehoben werden, beispielsweise durch das bewußte Herbeiführen einer Fehlbedienungsstellung des Flügels und/oder durch ein Lösen des Ausstellarms von der Stulpschiene.

Aufgabe der Erfindung ist es, eine gattungsgemäße Ausstellvorrichtung zu schaffen, bei der die Änderung der Endkippöffnungsweite ohne Ausbau von Beschlagteilen ermöglicht ist unter Erzielung einer feinstufigen bzw. stufenlosen Einstellung.

Diese Aufgabe wird erfindungsgemäß dadurch gelöst, daß das Raststück mit einem Hals in das zumindest im Kupplungsbereich mit U-förmigem Querschnitt versehene Anlenkstück eingreift, an der Innenseite des die Schenkel des U verbindenden Flansches anliegend ist und eine Spannschraube ein Langloch im Flansch durchdringt und in eine Gewindebohrung im Hals eingedreht ist, so daß das zwischen Anlenkstück und Gegenstück gelagerte Raststück entlang der Beschlagsnut längsverstellbar und feststellbar am Anlenkstück angeordnet ist.

Das durch eine Unterteilung des Gleitstücks und/oder des Anschlagstücks entstandene, mit den zur Zuschlagsicherung erforderlichen Mitteln versehene Raststück befindet sich zwischen den die Anlenkstelle des Austellarms bzw. des Zusatzarms tragenden Anlenkstücken. Bei einem dem Anlenkstück für den Zusatzarm zugeordneten Raststück kann dieses z. B. mit dem Rastnocken versehen sein, wobei die Rastnase sich dann am Gleitstück befindet. Der Rastnocken des Raststücks, das mit dem Anlenkstück das Anschlagstück bildet, ist in seiner Ausrichtung zur Rastnase angeordnet. Diese Ausrichtung bleibt bei Änderungen der wirksamen Länge der Anlenkstellen unverändert beibehalten, da die erforderliche Relativverschiebung zwischen Raststück und Anlenkstück entlang der Beschlagsnut erfolgt, also jeweils auf den Rastpartner der Zuschlagsicherung zu. Die Wirkungs- und Arbeitsweise der Zuschlagsicherung ist damit von der jeweiligen Endkippöffnungsweite unabhängig und es sind jeweils dieselben Mittel im selben Eingriff. Da die Änderung des wirksamen Abstands durch das längs der Beschlagsnut längsverschiebbare Raststück geschieht, kann die Verstellung bei am Flügel eingebauter Ausstellvorrichtung durchgeführt werden. Die Spannschraube zum Festlegen des Raststücks am Anlenkstück ist dabei relativ frei zugänglich. Der Hals des am Anlenkstück klemmbefestigten Raststücks kann zur Längsführung des Raststücks herangezogen werden. Die Lagerung des Halses im Anlenkstück führt zu einer kompakten Baueinheit. Nach dem Lokkern der Spannschraube ist das Raststück beispielsweise stufenlos zum Anlenkstück längs zu verschieben und nach Erreichen der bestimmten Position zur Erzielung der gewünschten Endkippöffnungsweite wieder anzuziehen.

Bei einer Ausstellvorrichtung, bei welcher das Anschlagstück ortsfest in der Beschlagsnut fixiert ist, besteht eine günstige Ausführungsform darin, daß das Raststück dem Anlenkstück für den Zusatzarm zugeordnet ist, ein an den Hals anschließendes, mit einem Hohlraum versehenes Kopfteil aufweist, wobei an der Innenseite der Seitenwände des Kopfteils jeweils ein Rastnocken angeordnet ist. Der zwischen Anlenkstück und Gleitstück angeordnete Kopfteil ist gegenüber dem Hals im Querschnitt vergrößert auf eine Breite die geringfügig kleiner ist als die Öffnungsweite der Beschlagsnut zwischen deren Querstegen, so daß im Hohlraum des Kopfteils ausreichend Platz ist für die Anordnung von Rastnocken für die Zuschlagssicherung, die damit verdeckt untergebracht ist. Da das Raststück ohne Untergriff zu den Querstegen der Beschlagsnut ist, läßt es sich leicht einbauen und auch noch nachträglich austauschen, ohne daß sonstige Beschlagteile dafür hinderlich wirken.

Es ist zweckmäßig, daß der Rastnocken einen dreieckförmigen Querschnitt aufweist mit dem Gleitstück zugewandter, flach geneigter Auflauffläche mit anschließend in entgegengesetzter Richtung stark geneigter Haltefläche zum Hintergreifen durch eine am freien Ende der Federzunge angeordnete Rastnase dreieckförmigen Querschnitts mit korrespondierend ausgebildetem Haltesteg und das freie Ende der Federzunge bildendem Auflaufsteg. Bei der Annäherung des mit der Federzunge versehenen Gleitstücks an das Raststück gelangen die Rastnasen im Innern des Raststücks mit ihrem Auflaufsteg in Kontakt mit der Auflauffläche des Rastnockens, werden durch diese aufeinander zubewegt und damit unter Vorspannung gesetzt. Am Übergang zu den Halteflächen des Rastnockens bedingt die Vorspannung der Rastnasen eine Auseinanderbewegung der Rastnasen voneinander und damit das Einschnappen der Rastnasen hinter die Halteflächen der Rastnocken. Es wird durch die flache Neigung der Auflauffläche ein sanftes Abbremsen und Auflaufen erreicht bei sicherer Haltekraft der in Wirkstellung gebrachten Zuschlagssicherung infolge der steil geneigten Halteflächen.

Zur Erreichung definierter Endkippöffnungsstellungen des Flügels können an der Innenseite des Flansches des Anlenkstücks und an der Anlagefläche des Halses des Raststücks Vorsprünge in Vertiefungen form- und kraftschlüssig eingreifend angeordnet sein. Im allgemeinen reicht es aus, drei unterschiedliche Kippöffnungsstellungen zu ermöglichen. Die ineinandergreifenden Vorsprünge und Vertiefungen sind an der Kontaktfläche zwischen Hals des Raststücks und Flansch des Anschlagstücks und werden durch die Spannschraube in Eingriff gehalten, wodurch sie weiterhin als Sicherung gegen ein unbeabsichtigtes Verändern der Zuordnung Raststück/Anlenkstück dienen.

Wenn in günstiger Ausgestaltung die Vertiefungen an der Innenseite des Flansches zu beiden Seiten des Langlochs angeordnet sind und die damit korrespondierenden Vorsprünge im Bereich der Gewindebohrung des Halses, dann wirkt die durch die Spannschraube hervorgerufene Kraft unmittelbar in demjenigen Bereich, wo die ein ungewolltes Verschieben zwischen Raststück und Anlenkstück wirkenden Kräfte auftreten.

Ist das Raststück lösbar am Anlenkstück befestigt und sind entsprechende Rastnocken für die Rastnase der Federzunge zusätzlich im U-förmigen Kupplungsbereich des Anlenkstücks angeordnet, ergibt sich eine weitere Endkippöffnungsstellung dadurch, daß das Raststück entfernt wird. Insbesondere ergibt sich der Vorteil, daß dasselbe Anlenkstück angewendet werden kann, unabhängig davon, ob eine Anderung der Kippöffnungsweite gewünscht und ermöglicht ist oder ob eine Kippöffnungsweitenänderung ausgeschlossen werden soll, wobei jeweils die Funktion der Zuschlagssicherung unverändert beibehalten ist.

Ein Ausführungsbeispiel der Erfindung ist in den Zeichnungen dargestellt und nachstehend näher beschrieben. Es zeigen
- Fig. 1: eine Draufsicht auf das flügelseitige Ende einer Ausstellvorrichtung mit dem Flügel in der größtmöglichen und der kleinstmöglichen Endkippöffnungsstellung,
- Fig. 2: einen Schnitt II-II und
- Fig. 3: einen Schnitt III-III, jeweils durch Fig. 1 und in vergrößertem Maßstab.

Der Ausstellarm 1 einer Ausstellvorrichtung ist einerends in einem nicht dargestellten Lagerbock drehbar gelagert, der am Festrahmen eines Fensters anzuschrauben ist und trägt anderenends mittels eines Bundbolzens 2 drehbar ein Gleitstück 3. Am Ausstellarm 1 ist weiterhin in einem Bolzen 4 ein Zusatzarm 5 angelenkt, dessen flügelseitiger Bundzapfen 6 wiederum drehbar an einem Anschlagstück 7 befestigt ist. Gleitstück 3 und Anschlagstück 7 sind mit Längsstegen 8 ausgerüstet, welche die die Öffnungsweite einer Beschlagsnut 9 begrenzenden Querstege 10 untergreifen. Die hinterschnittene Beschlagsnut 9 befindet sich an der Oberseite des aus Strangpreßprofilen hergestellten Flügelrahmens 11.

Das Gleitstück 3 besteht aus einem Aluminiumprofil mit einem im wesentlichen Ω -förmigen Querschnitt mit außerhalb des Bereichs der Beschlagsnut 9 angeordneter Kammer 12, an deren Boden 13 ein Federstahlband 14 befestigt ist, das zwei die Stirnfläche 15 des Gleitstücks 3 überragende Federzungen 16 mit an deren freien Ende angeordneter Rastnase 17 aufweist. Die Rastnase 17 besitzt im wesentlichen eine Dreiecksform mit einem steil geneigt angeordneten Haltesteg 18 und einem anschließenden, in entgegengesetzter Richtung schwach geneigten Auflaufsteg 19.

Das Anschlagstück 7 ist in ein die Anlenkstelle mit dem Zusatzarm 5 aufnehmendes Anlenkstück 20 und in ein damit verbundenes Raststück 21 unterteilt.

Das Raststück 21 besteht aus einem Kopfteil 22, an das sich ein Hals 23 anschließt, der nahe seinem freien Ende eine Gewindebohrung 24 aufweist. Der gehäuseartig ausgebildete Kopfteil 22 trägt an den beiden in Langsrichtung der Beschlagsnut 9 sich erstreckenden Seitenwänden 25 an deren Innenseite 28 angeformte Rastnocken 29 dreieckförmigen Querschnitts mit flach geneigter Auflauffläche 30 und in entgegengesetzter Richtung stark geneigter Haltefläche 31. Das Kopfteil 22 ist begrenzt durch die dem Anlenkstück 20 zugewandte Stirnwand 32.

Das Anlenkstück 20 trägt die Anlenkstelle für den Zusatzarm 5 und ist mittels Schneidschrauben 33, welche die Querstege 10 der Beschlagsnut 9 teilweise perforieren, ortsfest in der Beschlagsnut 9 befestigt. An seinem dem Raststück 21 zugewandten Kupplungsbereich besitzt das Anlenkstück 20 einen im wesentlichen U-förmigen Querschnitt, dessen Flansch 34 mit einem Langloch 35 versehen ist und dessen beide Schenkel 36 jeweils einen Rastnokken 37 tragen, der dem Rastnocken 29 des Raststücks 21 entspricht. An der Innenseite 38 des Flansches 34 befinden sich zu beiden Seiten des Langlochs 35 je drei hintereinanderliegende Vertiefungen 39 zum Zusammenwirken mit korrespondierenden Vorsprüngen 40 im Bereich der Gewindebohrung 24 des Halses 23. Die Festlegung des mit seinem Hals 23 in das Anlenkstück 20 eingreifenden Raststücks 21 erfolgt mittels einer das Langloch 35 durchsetzenden und in die Gewindebohrung 24 eingedrehten Spannschraube 42.

Die Endkippöffnungsweite des Flügels ergibt sich, wenn die Stirnfläche 15 des Gleitstücks 3 an der Stirnfläche 41 des Raststücks 21 anliegend ist. In Fig. 1 ist in der unteren Darstellung die größte Endkippöffnungsweite des Flügelrahmens 11 dargestellt. Dabei liegt die Stirnwand 32 des Kopfteils 22 des Raststücks 21 an der Stirnfläche 43 des Anlenkstücks 20 an und die Spannschraube 42 befindet sich nahe des von der Stirnfläche 43 abgewandten Endes des Langlochs 35. Der trapezförmige Vorsprung 40 an der Anlagefläche 44 des Halses 23 greift in die am entferntest von der Stirnfläche 43 liegende trapezförmige Vertiefung 39 ein.

Zur Änderung der Endkippöffnungsweite ist bei teilgeöffnetem Flügel die Spannschraube 42 zu lockern, das Raststück 21 nach links vom Anlenkstück 20 weg in Längsrichtung der Beschlagsnut 9 zu verschieben, bis der Vorsprung 40 des Halses 23 bei einem erneuten Anziehen der Spannschraube 42 in eine andere Vertiefung 39 eingedrückt wird. Diese Verschiebung des Raststücks 21 vom Anlenkstück 20 weg ergibt eine Verkleinerung der Endkippöffnungsweite des Flügels.

Im allgemeinen reichen drei unterschiedliche Endkippöffnungsstellungen aus, so daß durch die Vertiefungen 39 und den Vorsprung 40 drei definierte Zuordnungen des Raststücks 21 zum Anlenkstück 20 vorliegen, wobei die Spannschraube 42 entweder nahe einem der beiden Enden des Langlochs 35 oder in dessen Längsmitte angeordnet ist. Mit diesen drei Einstellmöglichkeiten kann z. B. eine Kippöffnungsweite von 120, 100 und 80 mm erreicht werden, wozu ein Verstellbereich des Raststücks 21 gegenüber dem Anlenkstück 20 von 7 mm ausreichend ist. Da durch die Einstellmöglichkeit des Raststücks 21 seine relative Zuordnung zum Gleitstück 2 und damit der Federzunge 16 mit Rastnase 17 zu dem Rastnocken 29 unverändert bleibt, wird die Funktion der Zuschlagssicherung nicht beeinflußt und sie ist bei der jeweiligen Endkippöffnungsweite jeweils in gleichbleibendem Eingriff.

Im Ausführungsbeispiel ist die Ausgestaltung des von dem Federstahlband 14 beaufschlagten Sicherungsbereichs aus dem Raststück 21 zusätzlich übertragen auf das Anlenkstück 20. Dies ermöglicht es, das Anlenkstück 20 in unveränderter Form bei weggelassenem Raststück 21 als Anschlagstück mit Zuschlagssicherung zu verwenden, wenn eine Endkippöffnungsweitenänderung nicht gewünscht ist. Weiterhin ist es möglich, ausgehend von der Lösung der Fig. 1, auch dort das Raststück 21 wegzulassen, so daß die Stirnfläche 15 des Gleitstücks 3 unmittelbar an der Stirnfläche 43 des Anlenkstücks 20 zur Anlage kommen kann. Es ergibt sich dann eine wesentlich auf 180 mm vergrößerte maximale Endkippöffnungsweite des Flügels.

## Patentansprüche

1. Ausstellvorrichtung für ein Fenster, eine Tür od. dgl., mit einem mindestens kippbaren Flügel, mit einem Ausstellarm 1, der im eingebauten Zustand an einem Ende in einem am Festrahmen befestigten Lagerbock und am anderen Ende an einem Gleitstück 3 jeweils drehbar gelagert ist, und mit einem Zusatzarm 5, der einerseits am Ausstellarm 1, andererseits an einem Anschlagstück 7 jeweils drehbar angelenkt ist, wobei das Gleitstück 3 und das Anschlagstück 7 im eingebauten Zustand in einer hinterschnittenen Beschlagsnut 9 eines aus Strangpreßprofilen hergestellten Flügelrahmens 11 angeordnet sind und die Öffnungsweite der Beschlagsnut 9 begrenzenden Querstege 10 von Längsstegen 8 des Gleitstücks 3 und des Anschlagstücks 7 untergriffen sind und das Gleitstück 3 in der Beschlagsnut 9 längsverschiebbar geführt ist, während das Anschlagstück 7 entweder in der Beschlagsnut 9 ortsfest fixiert oder ebenfalls längsverschiebbar geführt ist und Gleitstück 3 und Anschlagstück 7 im eingebauten Zustand zur Begrenzung der Endkippöffnungsweite des Flügels mit ihren benachbarten Stirnflächen 15, 43 zur gegenseitigen Anlage gelangen, wobei Mittel vorgesehen sind zur Änderung der Endkippöffnungsweite und bei der Endkippöffnungsstellung des Flügels eine Zuschlagssicherung in Wirkung getreten ist, die aus einem Federstahlband 14 mit Federzunge und Rastnase 17 besteht, welche einen Rastnocken 29 am Gegenstück lösbar hintergreift, und eines der in der Beschlagsnut 9 angeordneten Stücke 3, 7 unterteilt ist in ein Anlenkstück 20 und ein Raststück 21, dadurch gekennzeichnet, daß das Raststück (21) mit einem Hals (23) in das zumindest im Kupplungsberich mit U-förmigem Querschnitt versehene Anlenkstück (20) eingreift, an der Innenseite (28) des die Schenkel (36) des U verbindenden Flansches (34) anliegend ist und eine Spannschraube (42) ein Langloch (35) im Flansch (34) durchdringt und in eine Gewindebohrung (24) im Hals (23) eingedreht ist, so daß das zwischen Anlenkstück (20) und Gegenstück (3) gelagerte Raststück (21) entlang der Beschlagsnut (9) längsverstellbar und feststellbar am Anlenkstück (20) angeordnet ist.

2. Ausstellvorrichtung nach Anspruch 1, wobei das Anschlagstück 7 ortsfest in der Beschlagsnut 9 fixiert ist, dadurch gekennzeichnet, daß das Raststück (21) dem Anlenkstück (20) für den Zusatzarm (5) zugeordnet ist, ein an den Hals (23) anschließendes, mit einem Hohlraum versehenes Kopfteil (22) aufweist, wobei an der Innenseite (28) der Seitenwände (25) des Kopfteils (22) jeweils ein Rastnocken (29) angeordnet ist.

3. Ausstellvorrichtung nach Anspruch 2, dadurch gekennzeichnet, daß der Rastnocken (29) einen dreieckförmigen Querschnitt aufweist mit dem Gleitstück (3) zugewandter, flach geneigter Auflauffläche (30) mit anschließend in entgegengesetzter Richtung stark geneigter Haltefläche (31) zum Hintergreifen durch eine am freien Ende der Federzunge (16) angeordnete Rastnase (17) dreieckförmigen Querschnitts mit korrespondierend ausgebildetem Haltesteg (18) und das freie Ende der Federzunge (16) bildendem Auflaufsteg (19).

4. Ausstellvorrichtung nach einem der Ansprüche 1 bis 3, dadurch gekennzeichnet, daß an der Innenseite (28) des Flansches (34) des Anlenkstücks (20) und an der Anlagefläche (44) des Halses (23) des Raststücks (21) Vorsprünge (40) in Vertiefungen (39) form- und kraftschlüssig eingreifend angeordnet sind.

5. Ausstellvorrichtung nach Anspruch 4, dadurch gekennzeichnet, daß die Vertiefungen (30) an der Innenseite (28) des Flansches (34) zu beiden Seiten des Langlochs (35) angeordnet sind und die damit korrespondierenden Vorsprünge (40) im Bereich der Gewindebohrung (24) des Halses (23).

6. Ausstellvorrichtung nach einem der Ansprüche 1 bis 5, dadurch gekennzeichnet, daß das Raststück (21) lösbar am Anlenkstück (20) befestigt ist und daß entsprechende Rastnocken (37) für die Rastnase (17) der Federzunge (16) zusätzlich im U-förmigen Kupplungsbereich des Anlenkstücks (20) angeordnet sind.

## Claims

1. Sash stay assembly for a window, a door or the like, having at least one tiltable sash, comprising a main arm 1 which, in the installed position, is pivotally mounted at one end in a bearing block secured to the fixed frame and at the other end on a slider 3, and an additional arm 5 which is pivotally mounted on the main arm 1, at one end, and on a stop member 7, at the other end, the slider 3 and the stop member 7 being disposed, in the installed position, in an undercut mounting groove 9 in a sash frame 11, which is produced from extruded profiles, and the transverse webs 10, defining the width of opening of the mounting groove 9, are engaged from beneath by longitudinal webs 8 of the slider 3 and of the stop member 7, and the slider 3 is guided in a longitudinally displaceable manner in the mounting groove 9, while the stop member 7 is either fixedly secured in the mounting groove 9 or is guided also in a longitudinally displaceable manner, and slider 3 and stop member 7 mutually abut each other in the installed position in order to define the width of opening for the extreme tilted position of the sash with their adjacent end faces 15 and 43, means being provided to change the width of opening for the extreme tilted position, and an additional anti-slam device coming into effect in the extreme tilting open position of the sash, which anti-slam device comprises a spring-steel strip 14 provided with resilient tongue and locking projection 17, which detachably engages behind a locking cam 29 on the counterpart, and one of the component parts 3, 7, disposed in the mounting groove 9, is divided into a pivot member 20 and a locking member 21, characterised in that the locking member (21) engages with a neck (23) in the pivot member (20), which is provided with a U-shaped cross-section in at least the coupling region, and abuts against the internal surface (28) of the flange (34), which joins the arms (36) of the "U", and a clamping screw (42) extends through an elongate slot (35) in the flange (34) and is rotated into a threaded bore (24) in the neck (23), so that the locking member (21), which is mounted between pivot member (20) and counterpart (3), is disposed so as to be longitudinally displaceable along the mounting groove (9) and securable on the pivot member (20).

2. Sash stay assembly according to claim 1, wherein the stop member 7 is fixedly secured in the mounting groove 9, characterised in that the locking member (21) is associated with the pivot member (20) for the additional arm (5) and has an upper portion (22), which communicates with the neck (23) and is provided with a cavity, a locking cam (29) being disposed on the internal surface (28) of each of the lateral walls (25) of the upper portion (22).

3. Sash stay assembly according to claim 2, characterised in that the locking cam (29) has a triangular cross-section and is provided with an abutting face (30), which faces the slider (3) and is inclined at a small angle, and a retaining face (31), which is subsequently steeply inclined in the opposite direction, for engagement behind of a locking projection (17), which is disposed on the free end of the resilient tongue (16) and has a triangular cross-section and is provided with a correspondingly configured retaining web (18) and an abutting web (19), which forms the free end of the resilient tongue (16).

4. Sash stay assembly according to one of claims 1 to 3, characterised in that projections (40) are disposed on the internal surface (28) of the flange (34) of the pivot member (20) and on the contact surface (44) of the neck (23) of the locking member (21) so as to engage in recesses (39) in a formand force-locking manner.

5. Sash stay assembly according to claim 4, characterised in that the recesses (39) are provided in the internal surface (28) of the flange (34) on both sides of the elongate slot (35), and the projections (40), corresponding therewith, are disposed in the region of the threaded bore (24) in the neck (23).

6. Sash stay assembly according to one of claims 1 to 5, characterised in that the locking member (21) is detachably mounted on the pivot member (20), and in that corresponding locking cams (37) for the locking projection (17) of the resilient tongue (16) are additionally disposed in the U-shaped coupling region of the pivot member (20).

## Revendications

1. Dispositif de projection pour une fenêtre, une porte ou analogue, comportant un battant au moins basculant, un bras de projection (1) qui est relié chaque fois en rotation, à l'état monté, par une extrémité à un bloc de palier fixé au châssis et à l'autre extrémité à un coulisseau (3) et un bras auxiliaire (5) articulé chaque fois en rotation, d'une part, au bras de projection (1) et, d'autre part, à une pièce de butée (7), le coulisseau (3) et la pièce de butée (7) étant logés à l'état monté dans une rainure de ferrure (9) à contre-dépouille d'un châssis de battant (11) fabriqué à partir de profilés extrudés, et les ailes (10) qui limitent l'ouverture de la rainure (9) retiennent par en dessous les barrettes longitudinales (8) du coulisseau (3) et de la pièce de butée (7) et le coulisseau est guidé longitudinalement dans la rainure (9) alors que la pièce de butée (7) est, soit fixée en place dans la rainure (9), soit également guidée longitudinalement et le coulisseau (3) et la pièce de butée (7), à l'état monté, arrivent en appui réciproque par leur surface frontale voisine (15, 43) pour limiter la fin de course de basculement d'ouverture du battant, des moyens étant prévus pour modifier la fin de course de l'ouverture de basculement et lorsque le battant occupe cette position de fin de course d'ouverture de basculement, une sécurité de rabattement du battant se met en oeuvre, cette sécurité de rabattement du battant se composant d'un ruban (14) en acier à ressort avec une languette élastique et un bec d'accrochage (17) venant prendre de manière amovible dans une came d'accrochage (29) de la pièce opposée et l'une des pièces (3, 7) logées dans la rainure (9) est subdivisée en une pièce d'articulation (20) et une pièce d'accrochage (21), dispositif caractérisé en ce que la pièce d'accrochage (21) vient prendre par un col (23) dans la pièce d'articulation (20) qui possède au moins dans la zone d'accouplement une section en forme de U, en s'appuyant contre la face intérieure (28) de la bride (34) reliant les branches (36) du U et une vis de serrage (42) traverse un trou oblong (35) de la bride (34) en étant vissée dans un taraudage (24) du col (23) pour que la pièce d'accrochage (21) prévue entre la pièce d'articulation (20) et la contre-pièce (3) soit réglable longitudinalement le long de la rainure (9) et puisse être bloquée contre la pièce d'articulation (20).

2. Dispositif de projection selon la revendication 1, où la pièce de butée (7) est bloquée en position fixe dans la rainure (9), caractérisé en ce que la pièce d'accrochage (21) est associée à la pièce d'articulation (20) du bras auxiliaire (5) et comporte une pièce de tête (22) munie d'une cavité adjacente au col (23), une came d'accrochage (29) étant prévue chaque fois contre la face intérieure (28) des parois latérales (25) de la pièce de tête (22).

3. Dispositif de projection selon la revendication 2, caractérisé en ce que la came d'accrochage (29) présente une section triangulaire avec une surface d'attaque (30) faiblement inclinée, tournée vers le coulisseau (3) et ayant dans la direction opposée, une surface de retenue (31) fortement inclinée pour recevoir, par accrochage, un bec d'accrochage (17) de section triangulaire situé au niveau de l'extrémité libre de la languette élastique (16) avec une branche de retenue (18) de forme correspondante, la branche d'attaque formant l'extrémité libre de la languette élastique (16).

4. Dispositif de projection selon l'une des revendication 1 à 3, caractérisé par des saillies (40) prévues sur le côté intérieur (28) de la bride (34) de la pièce d'articulation (20) et de la surface d'appui (44) du col (23) de la pièce d'accrochage (21) qui viennent prendre, par une liaison par la forme et par la force, dans des cavités (39).

5. Dispositif de projection selon la revendication 4, caractérisé en ce que les cavités (39) du côté intérieur (28) de la bride (34) sont prévues des deux côtés du trou oblong (35) et les saillies (40) correspondantes sont prévues au niveau du taraudage (24) du col (23).

6. Dispositif de projection selon l'une des revendication 1 à 5, caractérisé en ce que la pièce d'accrochage (21) est fixée de manière amovible à la pièce d'articulation (20) et des cames d'accrochage (37) correspondantes pour le bec d'accrochage (17) de la languette élastique (16) sont, en outre, prévus dans la zone de liaison en forme de U de la pièce d'articulation (20).
